# EUROPÄISCHE PATENTSCHRIFT

(11) **EP 1 055 813 B1**
(45) Veröffentlichungstag und Bekanntmachung des Hinweises auf die Patenterteilung: **20.11.2002**
(21) Anmeldenummer: 00109834.2
(22) Anmeldetag: 10.05.2000
(51) Int. Cl.: F02M 25/07, F01P 3/20

(54) **Flüssigkeitsgekühlte Brennkraftmaschine mit einem Abgasrückführsystem**
Liquid cooled combustion engine with an exhaust gas recirculation system
Moteur à combustion à refroidissement par liquide et avec un système de recirculation de gaz d'échappement

(30) Priorität: 27.05.1999 DE 19924398
(43) Veröffentlichungstag der Anmeldung: 29.11.2000
(73) Patentinhaber: Bayerische Motoren Werke Aktiengesellschaft, 80809 München (DE)
(72) Erfinder: Bednarek, Henryk, 86899 Landsberg (DE); Gentner, Hariolf, Dr., 81379 München (DE); Lugs, Werner, 4523 Neuzeug (AT); Kutscha, Markus, 4451 Garsten (AT); Kuttler, Wolfgang, 4594 Waldneukirchen (AT); Nefischer, Peter, Dr., 4320 Perg (AT); Riemeyer, Ewald, 4400 Steyr (AT); Seiler, Wolfgang, 65462 Gustavsburg (DE)

(56) Entgegenhaltungen:
- PATENT ABSTRACTS OF JAPAN vol. 1999, no. 03, 31. März 1999 (1999-03-31) & JP 10 325368 A (ISUZU MOTORS LTD), 8. Dezember 1998 (1998-12-08)
- PATENT ABSTRACTS OF JAPAN vol. 1996, no. 10, 31. Oktober 1996 (1996-10-31) & JP 08 165925 A (TOYOTA MOTOR CORP), 25. Juni 1996 (1996-06-25)
- PATENT ABSTRACTS OF JAPAN vol. 1999, no. 10, 31. August 1999 (1999-08-31) & JP 11 125149 A (MITSUBISHI MOTORS CORP), 11. Mai 1999 (1999-05-11)

## Beschreibung

Die Erfindung bezieht sich nach dem Oberbegriff des Patentanspruches 1 auf eine flüssigkeitsgekühlte Brennkraftmaschine mit einem Abgasrückführsystem, das einen mit einem mittels eines Thermostaten gesteuerten Kühlmittelumlauf einer kennfeldgesteuerten Brennkraftmaschine zu- und abflußseitig verbundenen Wärmetauscher zur Kühlung des über ein AGR-Ventil gesteuert in die Maschinen-Ansaugluft rückgeführten Abgases umfaßt, wobei der Wärmetauscher zu- oder abflußseitig über einen Drossel-Thermostaten gesteuert ist.

Ein derartiger Abgas-Wärmetauscher für ein Abgasrückführsystem einer flüssigkeitsgekühlten Brennkraftmaschine ist beispielsweise aus der DE 28 42 653 A1 bekannt, der der Kühlung des rückgeführten Abgases dient.

Weiter ist aus der DE 28 32 571 C ein Abgas-Kühlmittel-Wärmetauscher für eine Brennkraftmaschine bekannt, der in der Warmlaufphase der Brennkraftmaschine zum Aufheizen des Kühlmittels benutzt wird, um so die Warmlaufphase zu verkürzen. Weiter kann die dem Kühlmittel in dieser Betriebsphase zugeführte Wärmeenergie bei niedrigen Außentemperaturen außerdem zum Heizen des Fahrgastraumes sowie zur Windschutzscheiben-Enteisung genutzt werden. Eine Kühlung des in die Maschinen-Ansaugluft rückgeführten Abgases ist bei dieser bekannten Anordnung nicht vorgesehen.

Weiter ist aus der DE 25 53 174 A eine flüssigkeitsgekühlte Brennkraftmaschine zum Antrieb von Fahrzeugen bekannt, die einen zusätzlichen, vom Abgas durchströmten Wärmetauscher umfaßt, der sowohl mit dem Leitungskreislauf der Maschinenkühlung als auch mit einer Fahrzeug-Heizvorrichtung in Verbindung steht. Damit kann die Heizvorrichtung nach dem Anlassen der Brennkraftmaschine insbesondere bei tiefen Außentemperaturen und noch kalter Brennkraftmaschine relativ rasch wirksamer werden, wobei ferner über die Verbindung mit der Maschinenkühlung auch die Warmlaufphase der Brennkraftmaschine wesentlich verkürzt ist. Auch bei dieser bekannten Vorrichtung ist eine Abkühlung des rückgeführten Abgases nicht vorgesehen.

Dies trifft auch zu für die aus der DE 197 26 217 A1 bekannte Vorrichtung mit einem im Hauptstrom des Abgases einer flüssigkeitsgekühlten Brennkraftmaschine angeordneten Wärmetauscher, der insbesondere neben einer Verkürzung der Warmlaufphase auch einer früh wirksamen Fahrzeug-Heizung dient.

Schließlich zeigt und beschreibt ein Patent Abstract zur japanischen Patent-Offenlegungsschrift JP-A-10325368 eine Brennkraftmaschine mit einem Abgasrückführsystem, das einen zur Nutzung von Abgaswärme gesteuert betreibbaren AGR-Wärmetauscher umfasst. In einer Betriebsweise dient dieser Wärmetauscher der Kühlung des der Brennkraftmaschine ansaugseitig zugeführten Abgases und in der anderen Betriebsweise der zusätzlichen Erwärmung des Kühlmittels der Brennkraftmaschine.

Wie aus dem vorbeschriebenen Stand der Technik erkennbar, ist mit der Übertragung von Abgaswärme an das Kühlwasser ein erheblicher Bauaufwand verbunden. Mit der Anordnung eines Abgas-/Wasser-Wärmetauschers zur Kühlung von in die Maschinen-Ansaugluft rückgeführtem Abgas sind Funktionsnachteile verbunden, die sowohl die Dimensionierung als auch die Anordnung des AGR-Kühlers innerhalb des Kühlmittelumlaufes der Brennkraftmaschine betreffen. So ist innerhalb des AGR-Bereiches der Kühlmitteldurchsatz durch den AGR-Kühler mittels eines Thermostaten zu drosseln, da bei zu starker Abkühlung der AGR-Menge die Vorteile der NOx-Absenkung durch Anstiege der HC-Emissionen teilweise kompensiert werden. Außerhalb des AGR-Bereiches bei geschlossener Abgasrückführleitung in die Maschinen-Ansaugluft muß die durch Gaspulsation anfallende, insbesondere im Vollastbereich größenordnungsmäßig über der eigentlichen AGR-Wärmemenge liegende Abgaswärme abgeführt werden, um örtliches Sieden im AGR-Kühler bzw. Wärmetauscher zu vermeiden. Dies bedingt eine deutlich über die Erfordernisse der reinen AGR-Kühlfunktion hinausgehende Kühlerdimensionierung. Wird schließlich der Zulauf des AGR-Kühlers bzw. Wärmetauschers an den Rücklauf des Wasserkühlers der Brennkraftmaschine angeschlossen, um zur Erzielung einer guten Kühlwirkung den AGR-Wärmetauscher mit möglichst kaltem Wasser anspeisen zu können, so ergibt dies bei geschlossenem Thermostaten der Brennkraftmaschine, also in einem Betriebsbereich, in dem eine rasche Erwärmung der Brennkraftmaschine erwünscht bzw. zusätzlich auch Heizbedarf erwartet ist, daß der AGR-Wärmetauscher bzw. Kühler seine Wärme an den externen Kühlmittelumlauf abgibt.

Der Erfindung liegt die Aufgabe zugrunde, bei einer gattungsgemäßen Brennkraftmaschine unter Verwendung eines AGR-Wärmetauschers mit geringem Aufwand in einem bestimmten Betriebsbereich die im Abgas vorhandene Wärme zu nutzen. Diese Aufgabe ist mit dem Patentanspruch 1 gelöst.

Die Erfindung ist besonders vorteilhaft bei einem gegebenen AGR-Wärmetauscher in einfacher Weise zu realisieren für eine vorteilhaft rasche Erwärmung des Kühlmittels der Brennkraftmaschine nach einem Kaltstart.

Für eine gleichzeitige rasche Erwärmung einer Fahrzeugheiz- und/oder Klimaanlage ist in Ausgestaltung der Erfindung vorgeschlagen, daß der AGR-Wärmetauscher stromauf des Thermostaten der Brennkraftmaschine mit dem Kühlmittelumlauf zulaufseitig in Verbindung steht. Damit wird in vorteilhafter Weise dem AGR-Wärmetauscher in der Warmlaufphase der Brennkraftmaschine nach einem Kaltstart sich erwärmendes Kühlmittel zugeführt, das seinerseits durch das Abgas weiter erwärmt ist. Diese Anordnung erlaubt in weiterer vorteilhafter Weise das durch Nutzung der Abgaswärme rascher erwärmte Kühlmittel in den internen bzw. Kurzschluß-Kreislauf der Brennkraftmaschine einzuspeisen.

In weiterer Ausgestaltung der Erfindung kann auch vorgesehen sein, daß der AGR-Wärmetauscher bei Abgaswärme-Rückführung zulaufseitig gesteuert stromauf des Thermostaten der Brennkraftmaschine mit dem Kühlmittelumlauf und bei anschließender Abgas-Kühlung zulaufseitig gesteuert stromab eines Kühlers der Brennkraftmaschine mit dem Kühlmittelumlauf verbindbar ist. Mit dieser Ausgestaltung kann bei einem an die Warmlaufphase im Teillastbetrieb anschließenden Abgasrückführ-Betrieb der AGR-Wärmetauscher mit relativ kühlem Kühlmittel beaufschlagt werden.

Hinsichtlich der einfachen Ausgestaltung wird weiter vorgeschlagen, daß die erste Weiche als Abgasweiche und die zweite Weiche als Kühlmittelweiche jeweils als eine Steuerklappen-Vorrichtung gestaltet sind.

Um die Gasdynamik der Maschinen-Abgasleitung durch den Nebenstrom über den AGR-Wärmetauscher bei geöffneter Abgasweiche nicht wesentlich zu stören, ist in weiterer Ausgestaltung der Erfindung stromab der Abgasweiche in der Verbindung mit der Maschinen-Abgasleitung eine Drosselstelle angeordnet. Diese Anordnung ist insbesondere bei einem in der Maschinen-Abgasleitung angeordneten Abgasturbolader von Bedeutung, wobei die gedrosselte Verbindung nach einem weiteren Vorschlag stromab der Turbine des Abgasturboladers in die Maschinen-Abgasleitung mündet. Zur vorteilhaft schnellen Erwärmung des Kühlmittelumlaufes im internen Kreislauf der Brennkraftmaschine ist ferner vorgeschlagen, daß der AGR-Wärmetauscher abflußseitig mit einer Rücklaufleitung einer mit dem Kühlmittelumlauf der Brennkraftmaschine gesteuert verbindbaren Fahrzeugheiz- und/oder Klimaanlage in Verbindung steht. Da diese Heiz-Rücklaufleitung üblicherweise in den internen- bzw. Kurzschlußkreis der Brennkraftmaschine stromauf einer Wasserpumpe mündet, ist somit eine rasche und intensive Erwärmung der Brennkraftmaschine einschließlich der zusteuerbaren Fahrzeugheizung erzielt.

Um schließlich bei einer mit einem Abgasturbolader ausgerüsteten Brennkraftmaschine im Kaltstartbereich die Wirkung des Abgasturboladers durch den Abgas-Nebenstromweg über den AGR-Wärmetauscher nicht ungünstig zu beeinflussen, wird weiter vorgeschlagen, daß die Abgasweiche und die Kühlmittelweiche sowie das AGR-Ventil bei einem in der Maschinen-Abgasleitung vorgesehenen Lader nach Maschinenstart zeitverzögert offen gesteuert sind. Damit ist das Hochlaufen des Abgasturboladers auf alle Fälle sichergestellt.

Die Erfindung ist anhand eines in der Zeichnung schematisch dargestellten Kühlmittelkreislaufes einer flüssigkeitsgekühlten Brennkraftmaschine mit einem Abgasrückführsystem beschrieben.

Eine flüssigkeitsgekühlte, kennfeldgesteuerte Brennkraftmaschine 1 mit einem Abgasrückführsystem 2 umfaßt einen mit einem mittels eines Thermostaten 3 gesteuerten Kühlmittelumlauf zu- und abflußseitig verbundenen AGR-Wärmetauscher 5 zur Kühlung des über ein AGR-Ventil 6 gesteuert in die Maschinen-Ansaugluft 7 rückgeführten Abgases, wobei der AGR-Wärmetauscher 5 abflußseitig über einen Drossel-Thermostaten 8 gesteuert ist.

Um bei dieser Brennkraftmaschine 1 unter Verwendung des AGR-Wärmetauschers 5 in der Kaltstartphase die im Abgas enthaltene Wärme zu nutzen, wird erfindungsgemäß vorgeschlagen, daß der AGR-Wärmetauscher 5 zur Nutzung von Abgaswärme gesteuert betreibbar ist, wobei in einer Abgasrückführleitung 9 stromab des AGR-Ventils 6 eine erste Weiche 10 zur Verbindung mit einer Maschinen-Abgasleitung 11 und in der Abflußleitung 12 des AGR-Wärmetauschers 5 in einer dessen Drossel-Thermostaten 8 umgehenden Bypass-Leitung 13 eine zweite Weiche 14 zum Kühlmittelumlauf der Brennkraftmaschine 1 vorgesehen sind, wobei das AGR-Ventil 6 sowie die beiden Weichen 10 und 14 bei Abgaswärme-Rückführung in den Kühlmittelumlauf 4 kennfeldgesteuert sind auf einen freien, jeweiligen Mediumsdurchlaß.

Um in der Warmlaufphase der Brennkraftmaschine 1 eine rasche Erwärmung des umlaufenden Kühlmittels zu erzielen, steht der AGR-Wärmetauscher 5 stromauf des Thermostaten 3 der Brennkraftmaschine 1 mit dem Kühlmittelumlauf 4 zulaufseitig in Verbindung, womit maschinenseitig erwärmtes Kühlmittel dem AGR-Wärmetauscher 5 zugeführt ist, dessen Temperatur durch die Nutzung der Abgaswärme weiter gesteigert ist.

Um gegebenenfalls bei an die Warmlaufphase anschließender Abgasrückführung im Teillastbereich eine stärkere Kühlung des rückgeführten Abgases zu erreichen, kann die Brennkraftmaschine 1 weiter so ausgerüstet sein, daß bei Abgas-Kühlung der AGR-Wärmetauscher 5 zulaufseitig - nicht gezeigt - gesteuert stromab eines Kühlers 15 der Brennkraftmaschine 1 mit dem Kühlmittelumlauf 4 verbindbar ist.

Zur Erzielung eines einfachen Aufbaues der Anordnung zur Abgas-Wärme-Nutzung sind die erste Weiche 10 als Abgasweiche und die zweite Weiche 14 als Kühlmittelweiche jeweils als eine Steuerklappen-Vorrichtung gestaltet, die jeweils kennfeldgesteuert betätigt sind.

Um die Gasdynamik der Maschinen-Abgasleitung 11 nicht wesentlich zu stören durch den Abgas-Nebenstrom durch den AGR-Wärmetauscher 5 bei wirksamer Abgaswärme-Nutzung durch die offen gesteuerte Abgasweiche 10 ist stromab der Abgasweiche 10 in einer Verbindung 16 mit der Maschinen-Abgasleitung 11 eine Drosselstelle 17 angeordnet.

Bei einer insbesondere als Dieselmotor gestalteten Brennkraftmaschine 1 mit einem in der Maschinen-Abgasleitung 11 angeordneten Abgasturbolader 18 ist hierbei wesentlich, daß die gedrosselte Verbindung 16 stromab der Turbine des Abgasturboladers 18 in die Maschinen-Abgasleitung 11 mündet.

Zur Erzielung einer raschen Erwärmung des Kühlmittels im Kühlmittelumlauf 4 steht der AGR-Wärmetauscher 5 abflußseitig mit einer Rücklaufleitung 19 einer mit dem Kühlmittelumlauf 4 der Brennkraftmaschine 1 gesteuert verbindbaren Fahrzeugund/oder Klimaanlage 20 in Verbindung, wobei die Heizungs-Rücklaufleitung 19 stromab des Thermostaten 3 der Brennkraftmaschine 1 stromauf eines Zulaufes einer Wasserpumpe 21 einmündet.

Um das Hochlaufen des Abgasturboladers 18 der Brennkraftmaschine 1 nach einem Kaltstart sicherzustellen, sind die Abgasweiche 10 und die Kühlmittelweiche 14 sowie das AGR-Ventil 6 nach einem Maschinenstart zeitverzögert offen gesteuert.

Im übrigen kann der AGR-Wärmetauscher 5 mit einem separaten, wassergekühlten Ladeluftkühler (nicht gezeigt) baulich kombiniert sein.

## Patentansprüche

1. Flüssigkeitsgekühlte Brennkraftmaschine mit einem Abgasrückführsystem,
- das einen mit einem mittels eines Thermostaten (3) gesteuerten Kühlmittelumlauf (4) einer kennfeldgesteuerten Brennkraftmaschine (1) zu- und abflußseitig verbundenen AGR-Wärmetauscher (5) zur Kühlung des über ein AGR-Ventil (6) gesteuert in die Maschinen-Ansaugluft (7) rückgeführten Abgases umfaßt, wobei
- der AGR-Wärmetauscher (5) zu- oder abflussseitig über einen Drossel-Thermostaten (8) gesteuert ist,
**dadurch gekennzeichnet,**
- **dass** der AGR-Wärmetauscher (5) zur Nutzung von Abgaswärme in an sich bekannter Weise gesteuert betreibbar ist, wobei
- in einer Abgasrückführleitung (9) stromab des AGR-Ventils (6) eine erste Weiche (10) zur Verbindung mit einer Maschinen-Abgasleitung (11) und
- in einer Zu- oder Abflussleitung (12) des AGR-Wärmetauschers (5) in einer dessen Drossel-Thermostaten (8) umgehenden Bypass-Leitung (13) eine zweite Weiche (14) zum Kühlmittelumlauf (4) vorgesehen sind, wobei
- das AGR-Ventil (6) sowie die beiden Weichen (10, 14) bei Abgaswärme-Rückführung in den Kühlmittelumlauf (4) kennfeldgesteuert sind auf einen freien, jeweiligen Mediumsdurchlass.
- das AGR-Ventil (6) sowie die beiden Weichen (10, 14) bei Abgaswärme-Rückführung in den Kühlmittelumlauf (4) kennfeldgesteuert sind auf einen freien, jeweiligen Mediumsdurchlaß.

2. Brennkraftmaschine nach Anspruch 1, **dadurch gekennzeichnet, daß** der AGR-Wärmetauscher (5) stromauf des Thermostaten (3) der Brennkraftmaschine (1) mit dem Kühlmittelumlauf (4) zulaufseitig in Verbindung steht.

3. Brennkraftmaschine nach Anspruch 1, **dadurch gekennzeichnet,**
- **daß** der AGR-Wärmetauscher (5) bei Abgaswärme-Rückführung zulaufseitig gesteuert stromauf des Thermostaten (3) der Brennkraftmaschine (1) mit dem Kühlmittelumlauf (4) und
- bei Abgas-Kühlung zulaufseitig gesteuert stromab eines Kühlers (15) der Brennkraftmaschine (1) mit dem Kühlmittelumlauf (4) verbindbar ist.

4. Brennkraftmaschine nach einem der Ansprüche 1 bis 3, **dadurch gekennzeichnet,**
- **daß** die erste Weiche (10) als Abgasweiche und
- die zweite Weiche (14) als Kühlmittelweiche jeweils als eine Steuerklappen-Vorrichtung gestaltet sind.

5. Brennkraftmaschine nach einem der Ansprüche 1 bis 4, **dadurch gekennzeichnet, daß** stromab der Abgasweiche (10) in einer Verbindung (16) mit einer Maschinen-Abgasleitung (11) eine Drosselstelle (17) angeordnet ist.

6. Brennkraftmaschine nach Anspruch 5, **dadurch gekennzeichnet, daß** die Verbindung (16) stromab der Turbine eines Abgasturboladers (18) in die Maschinen-Abgasleitung (11) mündet.

7. Brennkraftmaschine nach einem der Ansprüche 1 bis 6, **dadurch gekennzeichnet, daß** der AGR-Wärmetauscher (5) abflußseitig mit einer Rücklaufleitung (19) einer mit dem Kühlmittelumlauf (4) der Brennkraftmaschine (1) gesteuert verbindbaren Fahrzeugheiz- und/oder Klimaanlage (20) in Verbindung steht.

8. Brennkraftmaschine nach einem der Ansprüche 1 bis 7, **dadurch gekennzeichnet, daß** die Abgasweiche (10) und die Kühlmittelweiche (14) sowie das AGR-Ventil (6) bei einem in der Maschinen-Abgasleitung (11) vorgesehenen Lader (18) nach einem Maschinenstart zeitverzögert offen gesteuert sind.

## Claims

1. A liquid-cooled internal combustion engine comprising an exhaust-gas recirculation system,
- which comprises an AGR heat exchanger (5) connected on the inflow and the outflow side to a thermostat (3)-controlled coolant circuit (4) of an internal combustion engine (1) controlled by performance characteristics for cooling the exhaust gas recirculated under the control of an AGR valve (6) into the engine intake air (7), wherein
- the AGR heat exchanger (5) is controlled by a throttle thermostat (8) on the inflow or outflow side,
**characterised in that**
- in order to use the heat of the exhaust gas, the AGR heat exchanger (5) can be controlled in operation in per se known manner, wherein
- a first switch (10) for connecting to an engine exhaust pipe (11) is provided in an exhaust gas recirculation line (9) downstream of the AGR valve (6) and
- a second switch (14) for circulating coolant (4) is provided in an inflow or outflow pipe (12) of the AGR heat exchanger (5) in a line (13) bypassing the throttle thermostat (8) therein, wherein
- when the heat of exhaust gas is recirculated into the coolant circuit (4), the AGR valve (6) and the two switches (10, 14) are controlled in accordance with performance characteristics to obtain a free passage of medium in each case.

2. An engine according to claim 1, **characterised in that** upstream of the thermostat (3) of the internal combustion engine (1), the AGR heat exchanger (5) is connected to the coolant circuit (4) on the inflow side.

3. An engine according to claim 1, **characterised in that**
- in the case where the heat of the exhaust gas is circulated, the AGR heat exchanger (5) can be connected to the coolant circuit (4) on the inlet side and under control upstream of the thermostat (3) of the engine (1), and
- in the case of exhaust gas cooling, the AGR heat exchanger can be connected to the coolant circuit (4) on the inlet side under control downstream of a radiator (15) of the engine (1).

4. An engine according to any of claims 1 to 3, **characterised in that**
- the first switch (10) is an exhaust-gas switch and
- the second switch (14) is a coolant switch, both being in the form of a control-shutter device.

5. An engine according to any of claims 1 to 4, **characterised in that** a restrictor (17) is disposed downstream of the exhaust-gas switch (10) in a connection (16) to an engine exhaust pipe (11).

6. An engine according to claim 5, **characterised in that** the connection (16) opens into the engine exhaust pipe (11) downstream of the turbine of an exhaust-gas turbocharger (18).

7. An engine according to any of claims 1 to 6, **characterised in that** on the outflow side the AGR heat exchanger (5) is connected to a return line (19) of a vehicle-heating and/or air-conditioning system (20) connectable in controlled manner to the coolant circuit (4) of the engine (1).

8. An engine according to any of claims 1 to 7, **characterised in that** when a turbocharger (18) is provided in the engine exhaust pipe (11), the exhaust-gas switch (10), the coolant switch (14) and the AGR valve (6) are controlled open and with time delay after an engine start.

## Revendications

1. Moteur à combustion interne, refroidi par un liquide et équipé d'un système de recirculation de gaz d'échappement, comprenant un échangeur thermique AGR (5) relié en amont et en aval à un circuit d'agent de refroidissement (4) commandé par un thermostat (3), d'un moteur à combustion interne (1) commandé par diagramme caractéristique, ce circuit servant à refroidir des gaz d'échappement réintroduits dans l'air d'admission (7) du moteur par l'intermédiaire d'une soupape AGR (6) commandée, l'échangeur thermique AGR (5) étant commandé du côté entrée ou sortie par un thermostat à étranglement (8),
**caractérisé en ce que**
- l'échangeur thermique AGR (5) peut, sur commande réalisée de manière connue, être mis en service pour utiliser la chaleur des gaz d'échappement,
- dans une conduite de retour de gaz d'échappement (9) est monté en aval de la soupape AGR (6), un premier dispositif de déviation (10) conduisant à une conduite de gaz d'échappement (11) du moteur,
- un second dispositif de déviation (14) conduisant au circuit d'agent de refroidissement (4) est prévu dans une conduite de by-pass (13) montée en parallèle sur la conduite (12) d'entrée/ou de sortie de l'échangeur thermique AGR (5) et contournant le thermostat à étranglement (8),
- la soupape AGR (6) ainsi que les deux dispositifs de déviation (10, 14) quand les gaz d'échappement sont remis en circulation, sont commandés par diagramme caractéristique de manière à assurer chacun le passage libre dans le circuit d'agent de refroidissement (4).

2. Moteur à combustion interne selon la revendication 1,
**caractérisé en ce que**
l'échangeur thermique AGR (5) est, en amont du thermostat (3) du moteur, relié par une sortie au circuit d'agent de refroidissement (4).

3. Moteur à combustion interne selon la revendication 1,
**caractérisé en ce que**
l'échangeur thermique AGR (5), pour recycler la chaleur des gaz d'échappement, peut, du côté de sa sortie, être relié sur commande en amont du thermostat (3) du moteur (1) au circuit d'agent de refroidissement (4), tandis que, pour refroidir les gaz d'échappement, il peut du côté de sa sortie, être relié en aval sur commande au circuit d'agent de refroidissement (4) à un radiateur (15) du moteur (1).

4. Moteur à combustion interne selon l'une des revendications 1 à 3,
**caractérisé en ce que**
le premier dispositif de déviation (10), qui agit sur les gaz d'échappement, et le second dispositif de déviation (14), qui agit sur l'agent de refroidissement sont tous deux des dispositifs à clapet commandé.

5. Moteur à combustion interne selon l'une des revendications 1 à 4,
**caractérisé en ce qu'**
en aval du dispositif de déviation (10) des gaz d'échappement, un point d'étranglement (17) est prévu dans une liaison (16) aboutissant à une conduite de gaz d'échappement (11) de la machine.

6. Moteur à combustion interne selon la revendication 5,
**caractérisé en ce que**
la liaison (16) débouche en aval de la turbine du turbocompresseur (18) montée sur la conduite de gaz d'échappement (11) du moteur.

7. Moteur à combustion interne selon l'une des revendications 1 à 6,
**caractérisé en ce que**
l'échangeur thermique AGR (5) est relié en aval à une conduite (19) d'une installation de chauffage et/ou de climatisation (20) pouvant sur commande être reliée au circuit de fluide de refroidissement (4) du moteur (1).

8. **Moteur** à combustion interne selon l'une des revendications 1 à 7,
**caractérisé en ce que**
le dispositif (10) de déviation des gaz d'échappement et le dispositif (14) de déviation du fluide de refroidissement ainsi que la soupape AGR (6) sont, dans le cas d'un moteur équipé d'un compresseur (18) monté sur la conduite de gaz d'échappement (11) du moteur, commandés pour s'ouvrir avec retard après le démarrage du moteur.
